# EUROPÄISCHE PATENTSCHRIFT

(11) **EP 2 097 319 B1**
(45) Veröffentlichungstag und Bekanntmachung des Hinweises auf die Patenterteilung: **26.01.2011**
(21) Anmeldenummer: 07846818.8
(22) Anmeldetag: 26.11.2007
(51) Int. Cl.: B65B 1/18, B65B 1/28

(54) **VERFAHREN UND VORRICHTUNG ZUM BEFÜLLEN EINES GEBINDES**
METHOD AND DEVICE FOR FILLING A CONTAINER
PROCÉDÉ ET DISPOSITIF POUR REMPLIR UN RÉCIPIENT

(30) Priorität: 02.12.2006 DE 102006057176
(43) Veröffentlichungstag der Anmeldung: 09.09.2009
(73) Patentinhaber: Haver & Boecker OHG, 59302 Oelde (DE)
(72) Erfinder: COMBRINK, Alois, 59302 Oelde (DE)
(74) Vertreter: Schütte, Hartmut
(86) Internationale Anmeldenummer: PCT/EP2007/010252
(87) Internationale Veröffentlichungsnummer: WO 2008/064847

(56) Entgegenhaltungen:
- US-A- 2 886 072
- US-A- 3 533 454

## Beschreibung

Die vorliegende Erfindung betrifft ein Verfahren und eine Vorrichtung zum Befüllen eines flexiblen Gebindes, insbesondere eines Sacks, mit schüttfähigen Materialien und insbesondere mit Schüttgütern, wobei das flexible Gebinde mittels eines Füllorgans befüllt wird. Die Erfindung dient zum Abfüllen von pulverförmigen Produkten oder Granulaten und insbesondere zum Abfüllen von leichten und sehr feinen Pulverprodukten, wie z.B. Aerosilen, sowie von zur Farbherstellung benutzten Russpartikeln oder TiO₂-Partikeln oder TiO₂ enthaltenden Stoffen oder dergleichen, bei denen das Schüttgut beim Abfüllen einen beträchtlichen Anteil an Luft enthält. Die Erfindung eignet sich aber auch zum Abfüllen anderer schütt- bzw. fließfähiger Materialien oder auch zum Abfüllen von giftigen oder umweltgefährdenden Produkten.

Im Stand der Technik sind verschiedene Systeme zum Abfüllen von Schüttgütern bekannt geworden. Bei konventionellen System men zum Abfüllen von schüttfähigen Gütern in Ventilsäcke enthalten die Schüttgüter einen gewissen Luftanteil während der Abfüllung. Der im Sack enthaltene Luftanteil wird über entsprechende Öffnungen in der Sackwandung langsam nach außen abgegeben.

Trotzdem besteht während des Füllvorgangs ein Überdruck im Sack, der beispielsweise ca. 150 bis 250 Millibar beträgt. Dieser Überdruck liegt auch noch im Moment des Abschaltens des

Füllorgans vor. Wenn nun im Moment des Abschaltens der Sack von dem Füllorgan abgezogen wird, so entlädt sich der im Innern des Sacks vorherrschende Druck schlagartig über das noch offene Ventil, sodass eine gewisse und insbesondere bei leichten Materialien erhebliche Menge Produkt aus dem Sack mit ins Freie befördert wird. Das führt zu einem Gewichtsverlust des Sacks und auch zu einer Verschmutzung der Anlage und der Säcke. Bei der Abfüllung von beispielsweise Rußpartikeln oder TiO₂-Partikeln führen dabei schon geringe entweichende Produktmengen zu einer ganz erheblichen Verschmutzung der Umgebung.

Um den Produktaustritt zu verringern und die Sauberkeit der Anlagen und der Säcke zu erhöhen, wird im Stand der Technik deshalb vor Abnahme des Sacks abgewartet, bis sich der Druck im Inneren des Sacks über die Wandung abgebaut hat, oder aber der Überdruck muss über einen Bypass abgeführt werden. Der Druckabbau über die Wandung erfordert insbesondere bei leichten Schüttgütern eine erhebliche Zeitspanne, sodass durchaus mit einer drastischen Reduzierung der Abfüllleistung gerechnet werden muss. Wird der Druck über einen Bypass abgeführt, wird der Druckabbau beschleunigt, verhindert aber nicht, dass Produkt durch den Bypass mit abgeführt wird, was dann zu einem Gewichtsverlust der Säcke führt. Hieraus resultieren auch erhebliche Gewichtsschwankungen. Außerdem muss das entweichende Produkt in der Regel verworfen werden. Insgesamt bedeutet dieser Zustand eine Erhöhung der Betriebskosten.

Im Stand der Technik sind mit der US 3,533,454 ein Verfahren und eine Vorrichtung nach den Obergegriffen der Ansprüche 1 und 13 bekannt geworden, mit denen Materialien in Säcke gefüllt werden. Während des Füllvorgangs werden die seitlichen Flächen des Sacks zunächst eingedrückt. Beim Füllvorgang werden die Seitenwände dann expandiert, damit die mit Poren versehenen Seitenwände des Sacks sich nicht schon während des Füllvorgangs durch das Füllmaterial zusetzen. Dadurch soll während des Füllvorgangs eine fortwährende Entlüftung erfolgen. Durch die ständige Entlüftung kann die Füllrate beim Abfüllen erhöht werden. Diese bekannte Technik führt nur zu einer relativ geringen Verkürzung des gesamten Füllprozesses, denn dieser wird erheblich durch den Maximaldruck im Sack am Ende des Füllvorgangs und die daraus resultierende Wartezeit nach dem Ende des Füllvorgangs bestimmt. Da der Maximaldruck unverändert ist, bleibt die Wartezeit unverändert und es wird nur ein geringe Verkürzung des Füllvorgangs erzielt.

Im Stand der Technik ist weiterhin mit der DE 195 41 975 A1 ein Verfahren und eine Vorrichtung zum Formen und Entlüften von offenen Säcken nach dem Füllvorgang bekannt geworden, bei dem die oberen Ränder der Überstände der Sackwandung mit Klemmbacken gleitfähig eingespannt werden und bei dem nach erfolgter Füllung die Klemmbacken in Richtung des im Sack vorhandenen Füllgutspiegels gewalzt werden, um die enthaltene Luft über eine durch die obere Öffnung des Sacks eingeführte und mit Vakuum beaufschlagbare Lanze aus dem Sack abzuführen. Dadurch kann die Wartezeit wirksam verkürzt werden. Ein Nachteil bei der bekannten Vorrichtung ist aber, dass durch die in den Sack eingeführte Lanze nicht nur Luft, sondern auch Füllgut abgeführt wird.

Aus der DE 37 03 714 A1 ist eine Einsackmaschine zum Verfüllen pulverförmiger Güter mit einem Füllstutzen bekannt geworden, bei dem an dem Füllstutzen eine mit einem Filter versehene und an eine Unterdruckquelle angeschlossene Luftauslassöffnung vorgesehen ist, die zur Absaugung der im Sack enthaltenen Luft dient. Mit einer solchen Vorrichtung können pulverförmige Schüttgüter in Ventilsäcke abgefüllt werden. Nachteilig an der bekannten Vorrichtung ist aber, dass bei Einsatz eines grobporigen Filtermaterials dennoch ein erheblicher Anteil an Füllgut über die Auslassöffnung abgeführt wird, während bei Einsatz eines feinporigen Filtermaterials sich die Poren schnell durch das Füllgut zusetzen, sodass die Wirkung erheblich reduziert wird.

Bei derartigen aus dem Stand der Technik bekannten Vorrichtungen muss überall dort wo mit der Luft Produkt entweichen kann der Sack deshalb um den zu erwartenden Gewichtsverlust überfüllt werden, um die Gewichtsabweichungen des abgefüllten Sacks zu reduzieren bzw. zu kompensieren. Da aber diester Gewichtsverlust schwankt, ist eine größere Streuung der Gewichte unumgänglich, wodurch zum Einhalten eines Mindestgewichts im Regelfall mehr Material in die Säcke abgefüllt werden muss, als eigentlich nötig wäre. Alternativ kann die Beruhigungszeit nach dem Ende des Füllvorgangs verlängert werden, damit sich der Überdruck abbauen kann.

In allen geschilderten Fällen entsteht ein verfahrensmäßiger Nachteil, der sich als spürbare Kostensteigerung durch eine deutliche Leistungsminderung und/oder durch Materialverlust darstellt.

Gegenüber dem angeführten Stand der Technik ist es deshalb die Aufgabe der vorliegenden Erfindung, ein Verfahren und eine Vorrichtung zur Verfügung zu stellen, mit dem bzw. mit der eine zügige Befüllung flexibler Gebinde möglich ist, wobei bei der Abnahme nur ein geringer oder sogar praktisch kein Gewichtsverlust auftritt.

Diese Aufgabe wird durch ein Verfahren mit den Merkmalen des Anspruchs 1 gelöst. Die erfindungsgemäße Vorrichtung ist Gegenstand des Anspruchs 13. Bevorzugte Weiterbildungen der Erfindung sind Gegenstand der Unteransprüche. Weitere Vorteile und Merkmale ergeben sich aus dem Ausführungsbeispiel.

Das erfindungsgemäße Verfahren ist zum Befüllen von flexiblen Gebinden mit schüttfähigen Gütern vorgesehen und dient vorzugsweise zum Befüllen von Säcken mit insbesondere leichten schüttfähigen Gütern. Das zu befüllende Gebinde wird mit einem Füllorgan oder mit mehreren Füllorganen mittels eines Füllprozesses befüllt. Der Füllprozess umfasst wenigstens einen Füllabschnitt, einen Beruhigungsabschnitt und einen Abnahmeabschnitt. Am Ende des Füllprozesses wird erfindungsgemäß das Volumen des Gebindes und insbesondere das dem Gebinde zur Verfügung stehende Volumen vergrößert, um den im Gebinde herrschenden Druck zu reduzieren.

Während des Füllabschnitts wird wenigstens ein schüttfähiges Gut insbesondere unter Zugabe von Luft in das Gebinde eingefüllt. In dem Beruhigungsabschnitt ist wenigstens eine Beruhigungsphase zum Druckabbau vorgesehen und in dem Abnahmeabschnitt wird das Gebinde von dem Füllorgan abgenommen. Gegebenenfalls kann eine Verschweißung des Sacks erfolgen. Der Füllprozess wird erfindungsgemäß dadurch verkürzt, dass das zur Verfügung stehende Volumen des Gebindes während eines wesent-lichen Teiles des Füllprozesses reduziert wird, so dass es kleiner ist als das mögliche Volumen des Gebindes, um den im Gebinde herrschenden Druck während des Füllens hoch zu halten. Am Ende des Füllprozesses wird das zur Verfügung stehende Volumen des Gebindes vergrößert, um den im Gebinde herrschenden Druck schnell zu reduzieren.

Unter dem Begriff "Füllprozess" wird im Sinne dieser Anmeldung der Prozess vom Aufstecken oder Anordnen des Gebindes bis zur Abnahme bzw. Entfernung des gefüllten Gebindes verstanden. Der Füllprozess umfasst dabei insbesondere das Anordnen oder Aufstecken des Gebindes, den eigentlichen Füllvorgang des Gebindes und das Abnehmen des,gefüllten Gebindes.

Unter dem Begriff "Füllvorgang" wird der Vorgang des Befüllens verstanden, also der Füllabschnitt. Unter dem Begriff "während des Füllprozesses" wird im Sinne dieser Anmeldung verstanden, dass das Volumen in zeitlicher Hinsicht nach dem Start des Füllprozesses, also nach dem Anordnen oder Aufstecken und vor der Abnahme des Gebindes erfolgt.

Ein weiterer bedeutender Vorteil der Erfindung ist die Volumenvergrößerung am Ende des Füllprozesses, wodurch der Überdruck entsprechend stark reduziert wird. Durch die Vergrößerung des dem Gebinde zur Verfügung stehenden Volumens wird der im Gebinde herrschende Druck direkt proportional zur Volumenvergrößerung verringert, sodass mit der Volumenvergrößerung direkt eine Druckreduzierung erzielt wird, da das flexible Gebinde aufgrund des erhöhten Innendrucks das vergrößerte Volumen unmittelbar einnehmen wird. Folglich kann der Abnahmedruck schnell erreicht werden, so dass bei der Abnahme der Gebinde kein hoher Materialverlust entsteht, da der Druck im Inneren des Gebindes durch die Volumenvergrößerung verringert wird.

Ein weiterer Vorteil des erfindungsgemäßen Verfahrens ist eine bessere Sackentlüftung schon während des laufenden Füllvorgangs. Grundsätzlich beginnt ein Sack zu entlüften, wenn darin Überdruck herrscht, also wenn eine Druckdifferenz zur Umgebung vorliegt. Dieser Zeitpunkt tritt typischerweise ab etwa 50% des abzufüllenden Gewichts ein. Dadurch, dass bei dem erfindungsgemäßen Verfahren zunächst nur ein reduziertes Volumen zur Verfügung steht, steigt das Druckniveau im Sack während des Füllvorgangs steiler an als bei einem konventionellen Verfahren, so dass ein Überdruck im Sack zu einem erheblich früheren Zeitpunkt erreicht wird, der eine selbsttätige Sackentlüftung bewirkt. Da die Entlüftungsrate des Gebindes von der Druckdifferenz zwischen Sackinneren und der Umgebung abhängt, liegt durch das während des Füllabschnitts herrschende hohe Überdruckniveau eine optimale Entlüftung vor. Die Entlüftung des Gebindes wird erheblich beschleunigt.

Trägt man den im Sack vorherrschenden Druck über der Zeit auf, so ist die Fläche unter der Kurve ein Maß für die Entlüftungsarbeit. Diese Fläche, die sich auf den Zeitraum des eigentlichen Füllens bezieht, ist bei dem erfindungsgemäßen Verfahren größer, so dass erfindungsgemäß eine schnellere Abfüllung erzielbar ist.

Erste Erfahrungen in einem konkreten Fall haben gezeigt, dass dort ein Überdruck schon etwa nach der Hälfte der sonst dazu benötigten Zeit erreicht wird, so dass während des Füllvorgangs schon über einen deutlich längeren Zeitraum eine effektive Entlüftung statt findet.

Erfindungsgemäß wird das Volumen gegen Ende des Füllprozesses, insbesondere am Ende des Füllabschnitts oder im Beruhigungsabschnitt nach dem beendeten Füllvorgang vergrößert, während das Gebinde noch an dem Füllstutzen oder dem Füllorgan angeordnet ist. Wenn beispielsweise das dem flexiblen Gebinde zur Verfügung stehende Volumen direkt nach dem Abschalten des Füllorgans vergrößert wird, bedeutet das eine direkt proportionale Reduzierung des Innendrucks im Gebinde, sodass das Gebinde entweder direkt abgenommen werden kann oder die benötigte Wartezeit doch ganz erheblich verringert wird. In einem konkreten Fall wurde die Dauer der Beruhigungsphase von etwa 20 Sekunden auf 5 Sekunden reduziert, während die Zeitdauer des Füllabschnitts bei etwa 30 Sekunden konstant blieb, sodass die Zeitdauer für den Füllprozess um 20 bis 30 % reduziert werden konnte.

Vorzugsweise wird das zur Verfügung stehende Volumen während des Füllabschnitts im Wesentlichen konstant gehalten. Vorteilhafterweise wird während des Füllabschnitts ein vorgegebener Druck im Gebinde schnell aufgebaut und anschließend etwa gehalten. Der aufgebaute Druck kann der maximal aufbaubare Druck sein oder ein Druck, der unter Einhaltung von Sicherheitstoleranzen gewählt wird.

Das zur Verfügung stehende Volumen kann in dem Beruhigungsabschnitt auch erst nach einer Beruhigungsphase vergrößert werden, um die Entlüftung zu fördern.

In allen Ausgestaltungen und Weiterbildungen werden die Pressbacken vorzugsweise druckgesteuert.

In einer bevorzugten Weiterbildung wird der Anpressdruck der Pressbacken in dem Beruhigungsabschnitt nach dem Ende des Füllabschnitts zunächst für eine Zeitspanne erhöht, bevor das zur Verfügung stehende Volumen durch Verringerung des Anpressdrucks der Pressbacken anschließend vergrößert wird. Dadurch wird auf dem erhöhten Druckniveau die Entlüftung noch weiter verstärkt, sodass der Beruhigungsabschnitt noch verkürzt werden kann.

In einer Weiterbildung der Erfindung wird während des Füllprozesses, insbesondere während des Befüllens bzw. während des Füllvorgangs in periodischen Abständen oder kontinuierlich ein Kennwert für das Gewicht des Gebindes bzw. des im Gebinde enthaltenden Füllguts erfasst. Dabei kann das Gewicht über ein Netto- und besonders bevorzugt ein Bruttoverfahren ermittelt werden. Möglich ist auch, dass ein Sackstuhl, auf dem das Gebinde angeordnet ist, Teil des wiegenden Systems ist. Da die Gewichte der beteiligten Komponenten bekannt sind, kann aus dem gemessenen Gesamtgewicht auf das aktuelle Gewicht des im Gebinde enthaltenen Füllguts zurück geschlossen werden.

Vorzugsweise wird bei Erreichen des Sollgewichts eines Gebindes die Zufuhr des Schüttguts gestoppt. Möglich ist auch eine gewichtsabhängige Steuerung des Füllvorgangs oder des Füllprozesses, wobei die Füllrate beim Erreichen eines vorbestimmten Gewichts oder Gewichtsanteils von der Grobstromfüllrate auf die Feinstromfüllrate reduziert wird. Es kann die Füllrate bei Erreichen eines vorbestimmten Gewichtes oder Gewichtsanteils auch kontinuierlich bis zu einer minimalen Füllrate abgesenkt werden, um eine optimale Befüllung zu erzielen.

In einer bevorzugten Ausführungsform der Erfindung wird bei Erreichen eines vorbestimmten Gewichtes oder eines vorbestimmten Gewichtsanteils das dem Gebinde zur Verfügung stehende Volumen vergrößert. Die Volumenvergrößerung kann insbesondere schlagartig bzw. näherungsweise schlagartig erfolgen. In allen Ausgestaltungen kann das zur Verfügung stehende Volumen in dem Beruhigungsabschnitt in einem kurzen Zeitabschnitt, z.B. in einem Schritt oder schlagartig stark vergrößert werden. Möglich ist auch eine kontinuierliche Volumenvergrößerung nach beendetem Füllabschnitt.

In dieser Ausgestaltung und auch in allen anderen Ausgestaltungen kann das dem Gebinde zur Verfügung stehende Volumen zunächst vorzugsweise durch seitliche Begrenzungseinrichtungen, Presseinrichtungen, Pressbacken der dergleichen begrenzt werden, wobei die Pressbacken oder dergleichen zur Vergrößerung des zur Verfügung stehenden Volumens des Gebindes dann am Ende des Füllprozesses und insbesondere in dem Beruhigungsabschnitt nach außen gefahren werden. In bevorzugten Ausgestaltungen wirken die Begrenzungseinrichtungen oder Pressbacken oder dergleichen auf die Längsseiten des Gebindes ein.

Beispielsweise kann die Presseinrichtung das dem Gebinde zur Verfügung stehende Volumen zunächst begrenzen, so dass es kleiner ist als das mögliche Volumen des Gebindes. In der Beruhigungsphase können dann die Presseinrichtungen oder dergleichen von dem Gebinde entfernt oder weggefahren, sodass sich das Gebinde aufgrund des herrschenden Innendrucks ausdehnt, wodurch der Innendruck im Gebinde entsprechend reduziert wird. Die Vergrößerung des dem Gebinde zur Verfügung stehenden Volumens kann schlagartig oder kontinuierlich oder schrittweise erfolgen.

In bevorzugten Weiterbildungen der Erfindung wird das dem Gebinde zur Verfügung stehende Volumen bis zu 50 % oder mehr, insbesondere um bis zu 30 % vergrößert. Vorzugsweise beträgt die Volumenvergrößerung zwischen etwa 3 % und 20 % und besonders bevorzugt zwischen etwa 5 % und 15 %. Je nach abzufüllendem Stoff kann der prozentuale Anteil bei besonders feinen und leichten Stoffen auch noch größer sein.

Herrscht gegen Ende des Füllvorgangs in dem Sack ein Überdruck von z.B. 100 Millibar so beträgt der Innendruck etwa 1,1 bar. Durch eine Volumenvergrößerung um 10 % kann der im Sack enthaltene Überdruck etwa vollständig abgebaut werden. Bei höheren Überdrücken kann auch bei einer Volumenvergrößerung um 10 % ein nahezu vollständiger Druckabbau erzielt werden, wenn nach dem Stoppen des Füllorgans eine kurze Wartezeit eingelegt wird, innerhalb derer sich der Druck durch die am Sack enthaltenen Öffnungen selbsttätig um ein gewisses Maß abbaut. Erfindungsgemäß kann die Wartezeit und der Beruhigungsabschnitt erheblich verkürzt werden.

Vorzugsweise wird nach dem Stoppen des Füllorgans zunächst die Wartezeit eingelegt und dann das Volumen vergrößert, da der Druckabbau in dem vorhergehenden Zeitabschnitt bei höheren Überdrücken schneller von statten geht.

In allen Ausgestaltungen der Erfindung kann ein Kennwert für den Fülldruck im Gebinde vorzugsweise mittels eines Drucksensors erfasst werden. Dabei wird insbesondere ein Kennwert für den im Gebinde herrschenden Luftdruck ermittelt. Beispielsweise kann an einem als Füllrohr oder Füllstutzen ausgeführten Füllorgan eine Sonde mit einem Messkanal vorgesehen sein, der bis in das Innere des zu füllenden Gebindes hineinreicht, sodass ein an den Messkanal angeschlossener Sensor einen Kennwert für den im Gebinde vorherrschen Druck erfasst. In anderen Ausgestaltungen kann auch über ein an das Füllorgan oder an das Gebinde angeschlossener Sensor ein Kennwert für den im Gebinde herrschenden Druck abgeleitet werden.

Vorteilhafterweise wird der Füllprozess insgesamt oder wenigstens der Füllvorgang in Abhängigkeit von dem ermittelten Kennwert gesteuert. Dadurch wird die Einhaltung von Grenzwerten beim Füllvorgang ermöglicht. Vorzugsweise wird der Füllprozess derart gesteuert, dass ein vorgegebener Maximaldruck nicht überschritten wird, um z.B. einen Sackbruch zu vermeiden. Andererseits wird das Füllorgan vorzugsweise derart gesteuert, dass der im Gebinde bzw. im Sack vorhandene Druck möglichst nahe am Maximaldruck liegt, um den Füllprozess insgesamt zu beschleunigen.

In bevorzugten Weiterbildungen der Erfindung wird wenigstens in einem Zeitabschnitt das dem Gebinde zur Verfügung stehende Volumen in Abhängigkeit von dem ermittelten Kennwert für den im Gebinde vorherrschenden Fülldruck variiert.

Falls ein Drucksensor zur Ermittlung eines Kennwerts für den im Gebinde vorherrschenden Fülldruck vorgesehen ist, wird der Abnahmezeitpunkt des Gebindes von dem Füllorgan oder dem Füllstutzen vorzugsweise in Abhängigkeit von dem Fülldruck gewählt, um die Menge des austretenden Füllprodukts bei der Abnahme zu begrenzen.

In allen Ausgestaltungen werden insbesondere Ventilsäcke gefüllt, die nach dem Füllvorgang verschlossen werden oder auch selbstschließend ausgeführt sein können.

In allen Ausgestaltungen wird vorzugsweise eine Membranpumpe zur Förderung der schüttfähigen Güter eingesetzt. Obwohl die Membranpumpe grundsätzlich eine Maschine zur Förderung von Flüssigkeiten bzw. Gasen ist, hat sich dieses System auch zur Förderung von schüttfähigen Gütern und insbesondere von leichten schüttfähigen Gütern bewährt.

Das Funktionsprinzip der Membranpumpe ähnelt dem der Kolbenpumpe, wobei bei der Membranpumpe eine vollständige Trennung von dem zu füllenden Schüttgut und dem Antrieb vorliegt. Die Trennung wird durch eine Membran erreicht, durch die die bewegten mechanischen Komponenten des Motors vor Einwirkungen des zu fördernden Schüttguts abgeschirmt werden.

Der eigentliche mechanische Antrieb der Membranpumpe kann konventionell über einen Elektromotor mittels einer an der Membran befestigen Pleuelstange oder mittels geeignet gesteuerter Druckluft erfolgen.

Membranpumpen haben gegenüber Förderturbinen den Vorteil, dass sie eine geringere Abhängigkeit der Füllleistung von dem im Sack herrschenden Überdruck aufweisen, so dass die während des Füllvorgangs vorherrschenden erhöhten Drücke die Fördermenge nur wenig beeinflussen.

Vorzugsweise werden Doppelmembranpumpen eingesetzt, die auch über Druckluft gesteuert werden können. Dazu ist ein Doppelgehäuse vorgesehen, welches über eine Verbindungsstange zwei verbundene Membranen enthält. Die Membranen werden auf ihrer Außenseite von dem befördernden Schüttgut und auf ihrer Innenseite von Druckluft beaufschlagt. Über die Verbindungsstange wird ein Ventil betätigt, welches bei Erreichen einer Endlage die Druckluft auf die jeweils andere Membran umsteuert. Eine solche über Druckluft angesteuerte Membranpumpe überträgt den Luftdruck direkt auf das zu befördernde Schüttgut. Durch eine Drosselung des Drucks lässt sich die beförderte Menge Schüttgut gut justieren.

In allen Ausgestaltungen wird insbesondere leichtes Schüttgut mit einer Dichte kleiner als 300 kg je m³ bzw. mit einer Dichte kleiner 300 g je dm³ abgefühlt. Vorzugsweise wird Schüttgut mit einer Dichte kleiner als 250 kg je m³ und insbesondere mit einer Dichte zwischen 30 und 150 kg je m³ abgefüllt.

Die erfindungsgemäße Vorrichtung zum Befüllen von flexiblen Gebinden ist insbesondere zum Befüllen von Säcken mit schüttfähigen Gütern vorgesehen und umfasst wenigstens ein Füllergan, mit dem ein zu befüllendes Gebinde mittels eines Füllprozesses insbesondere unter Zugabe von Luft befüllt wird. Der Füllprozess umfasst wenigstens einen Füllabschnitt, einen Beruhigungsabschnitt zum Druckabbau und einen Abnahmeabschnitt. Dabei ist eine Presseinrichtung oder eine Begrenzungseinrichtung vorgesehen, mit welcher das für das Gebinde vorgesehen Volumen veränderbar ist. Weiterhin ist eine Steuereinrichtung vorgesehen. Die Vorrichtung ist dadurch gekennzeichnet, dass die Steuereinrichtung geeignet und strukturiert ist, den Füllprozess dadurch zu verkürzen, dass die Steuereinrichtung die Presseinrichtung derart steuert, dass mittels der Press- oder Begrenzungseinrichtung das dem Gebinde zur Verfügung stehende Volumen während eines wesentlichen Teiles des Füllprozesses verringert wird, so dass es kleiner ist als das mögliche Volumen des Gebindes, und am Ende des Füllabschnitts stark vergrößert wird, um während des Füllabschnitts den im Gebinde herrschenden Druck hoch zu halten und um den Beruhigungsabschnitt nach dem Füllabschnitt zu verkürzen.

Mit der erfindungsgemäßen Vorrichtung, die insbesondere zur Durchführung eines der zuvor beschriebenen Verfahren geeignet ist, können insbesondere Ventilsäcke effektiv abgefüllt werden, wobei durch die Volumenvergrößerung nach dem Füllabschnitt eine effektive Abfüllung der Säcke ermöglicht wird. Vorteilhafterweise werden Pressbacken als Teile der Presseinrichtung eingesetzt, die von den Seiten auf das Gebinde einwirken.

Vorteilhafterweise ist ein Drucksensor vorgesehen, der einen Kennwert oder einen Kennwert für den in dem Gebinde herrschenden Druck ermittelt.

Vorzugsweise umfasst die Vorrichtung eine Vergleichseinrichtung zum Vergleich des im Gebinde herrschenden Drucks mit einem vorgegebenen Druck oder Grenzwert, sodass am Ende des Füllprozesses ein Abnahmesignal ausgelöst wird, wenn der im Gebinde herrschende Druck kleiner oder gleich dem vorgegebenen Druck ist.

Vorteilhafterweise weist die Vorrichtung eine Membran- oder Doppelmembranpumpe zum Transport des Schüttguts auf.

Weitere Vorteile und Anwendungsmöglichkeiten der Erfindung ergeben sich aus den Ausführungsbeispielen, die im folgenden mit Bezug auf die beiliegenden Figuren beschrieben werden.

Darin zeigen:
- Fig. 1: eine schematische Darstellung einer erfindungsgemäßen Vorrichtung;
- Fig. 2: eine weitere erfindungsgemäße Vorrichtung in einer per- spektivischen Ansicht;
- Fig. 3: eine perspektivische Ansicht der Presseinrichtung nach Figur 2;
- Fig. 4: eine Vorderansicht der Presseinrichtung nach Figur 3;
- Fig. 5: eine Seitenansicht der Presseinrichtung nach Figur 3;
- Fig. 6: eine schematische Schnittdarstellung durch ein Füllrohr einer erfindungsgemäßen Vorrichtung; und
- Fig. 7: eine stark schematisierte Darstellung des Drucks und des Gewichts über der Zeit während eines Füllprozesses.

Mit Bezug auf die Figuren 1 bis 7 wird nun ein Ausführungsbeispiel der Erfindung erläutert. Die in Figur 1 dargestellte erfindungsgemäße Vorrichtung 1 ist hier im Ausführungsbeispiel als rotierende Packmaschine ausgeführt, die in Richtung des Pfeils 21 antreibbar ist. Die Packmaschine 1 dient zum Befüllen von Säcken 4 mit schüttfähigen Füllgütern 18 und ist hier im Ausführungsbeispiel vollautomatisch ausgeführt.

Die Packmaschine 1 umfasst sechs Füllrohre 3, auf welche die Ventilsäcke 4 mit Öffnungen 25 aufgeschoben werden. Wie durch den Pfeil 22 in Figur 1 symbolisiert, werden die Ventilsäcke 4 mit Hilfe einer nicht dargestellten Aufsteckvorrichtung oder von Hand aus einem Lagerbestand kommend entnommen und auf die Füllrohre 3 aufgeschoben bzw. aufgeschossen.

Während einer oder mehrerer Umdrehungen werden die Ventilsäcke 4 gefüllt und nach Erreichen des vorbestimmten Füllgrades an einer vordefinierten Winkelposition abgenommen. Das Ventil der Ventilsäcke 4 wird verschlossen und die Säcke werden auf das Austrageband 26 geworfen, wo das tatsächlich erreichte Gewicht der Ventilsäcke 4 nochmals überprüft werden kann, bevor die Ventilsäcke 4 abtransportiert werden.

Wie in Figur 1 dargestellt, ist jedem Füllrohr 3 eine Pressvorrichtung 5 zugeordnet, die jeweils zwei Pressbacken 5a und 5b umfasst. Beim Aufstecken sind die Pressbacken 5a und 5b auseinander gefahren, sodass der Ventilsack 4 problemlos auf das Füllrohr 3 aufgeschoben werden kann. Anschließend werden die Pressbacken 5a und 5b von der Seite an den Ventilsack herangefahren, sodass das für den Ventilsack zur Verfügung stehende Volumen 2 (vgl. Figur 4) von Beginn des Füllprozesses an reduziert wird und kleiner ist als das mögliche Sackvolumen des Ventilsacks 4.

Während der Rotation des Ventilsacks 4 wird der Sack mit dem Füllgut 18 während des Füllabschnitts 40 befüllt bis das vorgesehene Sackgewicht ml erreicht wird. Ein stark schematisierter und nur prinzipiell aufgetragener Verlauf des Sackgewichts 30 und des im Sack vorherrschenden Drucks 31 ist über der Zeit T in Fig. 7 dargestellt. Während des Füllabschnitts 40 hat sich in dem Ventilsack 4 ein Überdruck aufgebaut, der typischerweise bis zu 100 oder 250 Millibar beträgt und auch noch größer sein kann und vom Füllmaterial und den weiteren Bedingungen abhängt. Der Sack 4 bläht sich aufgrund des Überdrucks so weit wie möglich aus und nimmt das maximal zur Verfügung stehende Volumen ein, dass jedoch zunächst durch die Pressbacken 5a und 5b begrenzt wird.

Der Füllvorgang wird zum Zeitpunkt t1 gestoppt, wenn das vorgesehene Sackgewicht ml erreicht ist. Nach einer kurzen Beruhigungszeit, während derer sich der Sackinnendruck langsam abbaut, kann der Druck durch die Pressbacken 5a und 5b zum Zeitpunkt t2 erhöht werden. Der Druck im Sack steigt dadurch vom Druck 33 auf den Druck 34 und sinkt anschließend entlang der Kurve 37 ab, da der erhöhte Innendruck einen schnellere Entlüftung des Sacks bewirkt.

Zum Zeitpunkt t3 werden beim Druck 35 die Pressbacken 5a und 5b aufgefahren, sodass das für den Ventilsack 4 zwischen den Pressbacken 5a und 5b zur Verfügung stehende Volumen schlagartig vergrößert wird. Der Ventilsack 4 nimmt durch den im Inneren des Ventilsacks 4 herrschenden Überdruck nun sein maximales Volumen ein, wodurch der im Inneren des Ventilsacks 4 vorherrschende Druck entsprechend verringert wird. Das führt hier dazu, dass direkt nach Öffnung der Pressbacken 5a und 5b der Sackinnendruck 36 gleich dem Abnahmedruck p1 ist, sodass zum Zeitpunkt t4 der Sack abgenommen werden kann. Nach Abnahme sinkt ein gegebenenfalls verbleibender Überdruck schlagartig ab, so dass der Umgebungsdruck erreicht wird, was durch den Punkt 38 veranschaulicht wird.

Der Beruhigungsabschnitt 41 kann dadurch erheblich verkürzt werden. Die zusätzliche Druckerhöhung auf den Wert p3 kann, muss aber nicht durchgeführt werden.

Im Unterschied zur Darstellung nach Fig. 7 wird der Füllabschnitt 40 meist in einen Abschnitt mit Grobstromfüllung und einen sich anschließenden Abschnitt mit Feinstromfüllung unterteilt. Aus Gründen der Übersichtlichkeit wurde das in Fig. 7 nicht dargestellt.

Durch den Füllprozess bedingt wird die nötige Wartezeit, bis der Ventilsack 4 von dem Füllrohr 3 abgenommen werden kann, erheblich reduziert, sodass die Füllgeschwindigkeit gegenüber herkömmlichen Füllverfahren steigt. Gleichzeitig sinkt der Materialausstoß bei der Abnahme von dem Füllrohr 3, da der Innendruck reduziert wird, sodass die Ventilsäcke 4, die Packmaschine 1 und die Umgebung nicht so stark verschmutzt werden.

Mit der erfindungsgemäßen Packmaschine 1 werden vorzugsweise leichte Materialien und insbesondere Aerosile, Ruß und sonstige leichte Produkte abgefüllt. Es ist aber auch möglich, andere Produkte wie z.B. Zement oder dergleichen mit der erfindungsgemäßen Packmaschine 1 abzufüllen.

Nach den bisherigen Erfahrungen bei dem Abfüllen mit leichten Füllmaterialien, wie z.B. pyrogener Kieselsäure, ergibt sich eine deutliche Leistungssteigerung bei gleichzeitig höherer Gewichtsgenauigkeit. Während die Wartezeit nach dem Ende des Füllvorgangs, während der der Überdruck im Sack abgebaut wird, bei konventionellen Maschinen bei einem Füllmaterial zwischen etwa 15 und 20 Sekunden betrug, kann bei der erfindungsgemäßen Anlage der Sack nahezu oder gar direkt abgenommen werden, nachdem das dem Sack zur Verfügung stehende Volumen vergrößert wurde. Die Zeitersparnis beträgt bei diesem Beispiel etwa 12 bis 17 Sekunden pro Sack. Bei einer durchschnittlichen Dauer des Füllvorgangs von etwa 30 Sekunden bedeutet dies eine Verkürzung des Füllprozesses von etwa 50 Sekunden auf ca. 35 Sekunden und somit eine ganz erhebliche Erhöhung der Anlagenkapazität um ca. 20 oder 30 - 40%. Bei schwereren Materialien oder bei Materialien, die mit einem geringeren Luftanteil abgefüllt werden, kann eine geringere Leistungssteigerung auftreten.

In Figur 2 ist eine weitere erfindungsgemäße Packmaschine 1 in perspektivischer Ansicht dargestellt, die hier als Standmaschine und nicht als rotierende Anlage ausgebildet ist. Der Sackstuhl 20 ist Teil des gewogenen Systems im sogenannten Bruttowägeverfahren, bei dem der Sackstuhl 20 und die Presseinrichtung 5 und der zu befüllende Ventilsack 4 mit gewogen werden, um aus dem ermittelten Gewicht auf das im Ventilsack 4 enthaltene Füllgut 18 (vgl. Fig. 6) zurückzuschließen, da ja die Gewichte des Sackstuhls und der anderen beteiligten Komponenten bekannt sind.

Die Presseinrichtung 5 umfasst eine rechte Pressbacke 5a und eine linke Pressbacke 5b, die in der Ausgangsposition z.B. etwa parallel zueinander und voneinander beabstandet angeordnet sind und die hier jeweils an den unteren Enden an Schwenkachsen 7 schwenkbar gelagert sind. Die beiden Pressbacken 5a und 5b sind an den oberen Enden über ein oberes Gestänge 5d miteinander verbunden, an welchem ein Motor 6 angeordnet ist. Durch Betätigung des Motors 6 wird der obere Abstand zwischen den Pressbacken 5a und 5b verringert, sodass das zwischen den Pressbacken 5a und 5b vorliegende Volumen 2 beeinflusst wird, wie insbesondere auch in der Darstellung nach Figur 4 erkennbar ist. Alternativ zu dem Motor 6 kann ein anderer Aktuator zur Betätigung der Pressbacken vorgesehen sein, der z.B. einen Druckluftzylinder oder Hydraulikantrieb umfasst.

Anstelle der drehbaren Lagerungen an den unteren Enden der Pressbacken 5a und 5b, die jeweils mit Pressplatten 5c versehen sind, kann auch das untere Gestänge 5e über einen Motor 6 oder einen sonstigen Aktuator längenverstellbar ausgeführt sein.

Durch längenverstellbare Gestänge 5d und 5e kann eine parallele Verschiebung der Pressbacken 5a und 5b erreicht werden.

Erfindungsgemäß werden die Pressbacken 5a und 5b des Sackstuhls 20 zu Beginn des Füllprozesses bzw. des Füllvorgangs derart an den Ventilsack 4 herangefahren, dass sie das zur Verfügung stehende Sackvolumen 2 während der Füllung um z.B. 10 % reduzieren. D.h., dass für eine Gewichtsgröße von z.B. 10 kg nur noch ein reduziertes Volumen zur Verfügung steht. Wenn nun der Ventilsack sein angestrebtes Gewicht erreicht hat und der Füllvorgang somit beendet ist, steht der Ventilsack 4 zunächst unter dem üblichen Überdruck von z.B. 100 oder 250 Millibar oder dergleichen. In diesem Moment werden die beiden seitlichen Pressbacken aber auseinandergefahren, sodass das dem Ventilsack 4 zur Verfügung stehende Volumen quasi schlagartig vergrößert wird und somit der Überdruck kompensiert wird.

Nach dem Auseinanderfahren der Pressbacken 5a und 5b kann der Ventilsack 4 deshalb abgenommen werden, ohne dass ein schädlicher Produktverlust bei der Abnahme auftritt. Dieses System erlaubt folglich eine hohe Abfüllleistung, da keine oder nur eine geringe Verweildauer nach dem Füllvorgang erforderlich ist, wobei bei der Abnahme kein Füllgut 18 oder nur geringe Mengen abgeführt werden.

In bevorzugten Ausgestaltungen umfasst die Packmaschine eine Doppel-Membranpumpe zur Förderung des Füllguts 18. Eine Doppel-Membranpumpe 16 eignet sich insbesondere zur Abfüllung von leichten Füllmaterialien 18. Dabei liegt die Abfüllleistung bei Füllmaterialien mit einem Schüttgewicht kleiner 100 g pro dm³ bei etwa 60 Sack pro Stunde und Füllstutzen, kann aber auch größer oder kleiner sein.

An dieser Stelle sei darauf hingewiesen, dass nicht nur rotierende Packmaschinen 1 erfindungsgemäß vorgesehen sein können, sondern es können auch Packmaschinen 1 mit nur einem Füllrohr oder mit mehreren in Reihe liegenden Füllrohren eingesetzt werden.

Bei dem Füllprozess wird die Steuerung des Füllvorgangs durch eine Waagensteuerung vorgenommen, die die Füllgeschwindigkeit in Abhängigkeit von dem schon im Ventilsack 4 vorhandenen Füllgewicht steuert. Dabei wird meist zunächst ein höherer Materialstrom, der sogenannte Grobstrom, eingefüllt, bis ein vorbestimmter Gewichtsanteil erreicht wird. Anschließend wird im sogenannten Feinstrom mit deutlich reduzierten Materialstrom abgefüllt, bis das angestrebte Endgewicht ml des Ventilsacks 4 erreicht wird.

Eine vorteilhafte Ausgestaltung der Erfindung wird nun mit Bezug auf die Figur 6 beschrieben. In Figur 6 ist ein schematischer Querschnitt durch ein Füllrohr 3 dargestellt. Im Unterschied zu dem vorherigen Ausführungsbeispiel ist bei der Packmaschine 1 nach Figur 6 an dem Füllrohr 3 zusätzlich noch wenigstens ein Drucksensor 10 zugeordnet, mit dem ein Kennwert für den im Ventilsack 4 herrschenden Druck erfassbar ist.

In Figur 6 ist ein Füllrohr 3 geschnitten dargestellt, auf das ein Ventilsack 4 mit seiner Öffnung 25 aufgeschoben ist. Der Ventilsack 4 wird mit einer an einer Außenseite 3a des Füllrohrs 3 angebrachten Blähmanschette 27 gehalten und zur Umgebung abgedichtet. Die Blähmanschette 27 legt sich im aufgeblähten Zustand an eine Innenwandung 28b eines der Befestigung des Ventilsacks 4 an dem Füllrohr 3 dienenden Abschnitts 28 des Ventilsacks 4 an.

Mittels der Presseinrichtung nach den Figuren 3 - 5 wird das für den Ventilsack 4 zur Verfügung stehende Volumen 2 schon vor Beginn des Füllabschnitts reduziert.

Weiterhin wird während des Füllprozesses ein für den Druck im Ventilsack 4 charakteristischer Wert über den Drucksensor 10 aufgenommen. Dabei kann der Drucksensor 10 in einem Bereich 3c des Füllrohrs 3 angeordnet sein, der unmittelbar an einen von dem Abschnitt 28 des Ventilsacks 4 belegten Bereich 3d angrenzt. Der Drucksensor 10 durchragt eine Wand des Füllrohrs 3, sodass er den Druck im Inneren des Füllrohrs 3 aufnimmt, der im Wesentlichen dem im Ventilsack herrschenden Druck entspricht.

Alternativ dazu kann auch ein Drucksensor 10 vorgesehen sein, der über eine Druckaufnahmeöffnung 9 bzw. einen Messkanal oder eine Messleitung 13 den im Inneren des Sacks herrschenden Druck aufnimmt. Die Druckaufnahmeöffnung 9 kann z.B. in einem vorderen Bereich des Füllrohrs 3 in der Nähe der Austrittsöffnung für das Füllmaterial 18 vorgesehen sein. Die Messleitung 13 kann einen ersten als Kanal ausgeführten Abschnitt 13a in dem Füllrohr und einen zweiten Abschnitt 13b aufweisen, der als flexible oder starre Leitung ausgeführt ist und mit dem Drucksensor 10 verbunden ist. Da sich Druckstörungen mit Schallgeschwindigkeit ausbreiten, kann die Messleitung 13 eine erhebliche Länge aufweisen.

Die mit dem Drucksensor 10 gemessenen Druckwerte werden in der zugeordneten digitalen Auswertungseinheit 11 zwischengespeichert und einer zentralen Steuerungseinheit 14 übergeben. Anhand der mittels des Wägesystems 12 und mittels des Drucksensors 10 gemessenen Daten wird der Füllprozess gesteuert. Die von der Wägeeinrichtung 12 gemessenen Messwerte werden an eine elektronische Verarbeitungseinheit 15 gesendet, die mit der zentralen Steuerungseinheit 14 verbunden ist, die das Förderorgan 16 steuert.

Für spezielle Stoffe oder in speziellen Situationen kann über eine Luftzufuhr 17 Luft zugeführt werden, um z.B. Anbackungen zu lösen.

Der Füllprozess arbeitet wie folgt. Nach dem Aufstecken eines Ventilsacks 4 per Hand oder mit einem Aufsteckautomaten auf ein Füllrohr 3 wird der Ventilsack 4 mittels der Blähmanschette 27 festgelegt und es werden die Pressbacken 5a und 5b an den Sack herangeführt, um dessen zur Verfügung stehendes Volumen zu begrenzen. Im Anschluss daran wird der Füllvorgang gestartet, der durch die elektronische Steuerungseinheit 14 gesteuert wird und bei dem das Füllmaterial 18 und gleichzeitig ein Luftanteil 19 in den Sack 4 eingebracht werden.

Das dem Förderorgan 16 aus einem Silo oder dergleichen zugeführte Füllmaterial 18 wird durch das Füllrohr 3 in den Ventilsack 4 eingebracht. Die Menge des eingefüllten Materials 18 wird kontinuierlich von der nur schematisch dargestellten Wägeeinrichtung 12 erfasst und die Messwerte werden an die Verarbeitungseinheit 15 und die Steuerungseinheit 14 weitergeleitet.

Gleichzeitig wird der im Ventilsack 4 herrschende Druck erfasst. Wenn der Druck im Ventilsack eine vorbestimmte Grenze übersteigt, wird der Füllvorgang verlangsamt, um ein Platzen des Ventilsacks 4 zu vermeiden. Umgekehrt kann die Füllgeschwindigkeit erhöht werden, wenn der im Ventilsack herrschende Druck geringer als ein vorbestimmter Druck ist.

Die Stellung der Pressbacken wird in Abhängigkeit von dem aktuellen Gewicht und dem ermittelten Druck im Ventilsack 4 gesteuert. Möglich ist z.B. das die Pressbacken 5a und 5b erst das dem Sack zur Verfügung stehende Volumen reduzieren, wenn ein vorbestimmter Anteil von z.B. 30 oder 50 % der vorgesehenen Füllmenge in den Sack eingefüllt wurde. Möglich ist es auch, die Pressbacken 5a und 5b nach Ende des Füllvorgangs kontinuierlich auseinanderzufahren, um das dem Sack zur Verfügung stehende Volumen kontinuierlich zu vergrößern.

Vorzugsweise werden die Pressbacken nach beendetem Füllvorgang auseinandergefahren, sodass der Druck im Sackinneren schlagartig sinkt. Wenn nun der im Sackinneren ermittelte Überdruck unter einen vorbestimmten oder wählbaren Wert fällt, wird der Sack abgenommen. Da bei der Abnahme kein oder nur ein geringer Überdruck vorliegt, wird nur sehr wenig oder gar kein Füllmaterial 18 bei der Abnahme aus dem Sack heraus geblasen, so dass die Säcke 4 und die Packmaschine 1 sauberer bleiben.

## Patentansprüche

1. Verfahren zum Befüllen von flexiblen Gebinden (4), insbesondere zum Füllen von Säcken (4), mit schüttfähigen Gütern (18), bei welchem mit einem Füllorgan (3) ein zu befüllendes Gebinde (4) mittels eines Füllprozesses befüllt wird, wobei der Füllprozess wenigstens einen Füllabschnitt (40), einen Beruhigungsabschnitt (41) und einen Abnahmeabschnitt (42) umfasst, wobei während des Füllabschnitts (40) wenigstens ein schüttfähiges Gut (18) in das Gebinde (4) eingefüllt wird und wobei in dem Beruhigungsabschnitt (41) wenigstens eine Beruhigungsphase (37) zum Druckabbau vorgesehen ist, und wobei in dem Abnahmeabschnitt (42) das Gebinde von dem Füllorgan (3) abgenommen wird,
**dadurch gekennzeichnet,**
**dass** der Füllprozess **dadurch** verkürzt wird, dass das zur Verfügung stehende Volumen (2) des Gebindes (4) während eines wesentlichen Teiles des Füllprozesses reduziert wird, so dass es kleiner ist als das mögliche Volumen des Gebindes (4), um den im Gebinde (4) herrschenden Druck hoch zu halten, während am Ende des Füllprozesses das zur Verfügung stehende Volumen (2) des Gebindes (4) vergrößert wird, um den im Gebinde (4) herrschenden Druck schnell zu reduzieren.

2. Verfahren nach Anspruch 1, wobei das Volumen (2) während des Füllabschnitts (40) im Wesentlichen konstant gehalten wird.

3. Verfahren nach einem der vorhergehenden Ansprüche, wobei während des Füllabschnitts (40) ein vorgegebener Druck (p2) im Gebinde schnell aufgebaut und anschließend etwa gehalten wird.

4. Verfahren nach einem der vorhergehenden Ansprüche, wobei das Volumen (2) in dem Beruhigungsabschnitt (41) nach einer Beruhigungsphase (37) vergrößert wird, wobei vorzugsweise das das Volumen (2) in dem Beruhigungsabschnitt (41) in einem Schritt stark vergrößert wird.

5. Verfahren nach einem der vorhergehenden Ansprüche, wobei ein Kennwert für das Gewicht des Gebindes (4) während des Füllabschnitts (40) erfasst wird und bei Erreichen des Sollgewichts (ml) des Gebindes (4) die Zufuhr des Schüttguts (18) gestoppt wird.

6. Verfahren nach einem der vorhergehenden Ansprüche, wobei das zur Verfügung stehende Volumen (2) um bis zu 30%, insbesondere zwischen etwa 5% und 15% vergrößert wird.

7. Verfahren nach einem der vorhergehenden Ansprüche, wobei das zur Verfügung stehende Volumen (2) durch seitliche und insbesondere auf die Längsseiten des Gebindes (4) einwirkenden Pressbacken (5a, 5b) beeinflusst wird, welche zur Vergrößerung des zur Verfügung stehenden Volumens (2) nach außen gefahren werden.

8. Verfahren nach einem der vorhergehenden Ansprüche, wobei die Pressbacken (5a, 5b) druckgesteuert sind.

9. Verfahren nach einem der vorhergehenden Ansprüche, wobei der Anpressdruck der Pressbacken (5a, 5b) in dem Beruhigungsabschnitt (41) nach dem Ende des Füllabschnitts (40) zunächst erhöht wird, bevor das zur Verfügung stehende Volumen durch Verringerung des Anpressdrucks der Pressbacken (5a, 5b) vergrößert wird.

10. Verfahren nach einem der vorhergehenden Ansprüche, wobei mit einem Drucksensor (10) ein Kennwert für den Fülldruck (31) im Gebinde (4) erfasst und der Füllprozess in Abhängigkeit von dem Fülldruck (31) gesteuert wird.

11. Verfahren nach einem der vorhergehenden Ansprüche, wobei das Volumen (2) wenigstens in einem Zeitabschnitt (40, 41) in Abhängigkeit von dem Fülldruck (31) variiert wird und/oder wobei der Abnahmezeitpunkt (t3) in Abhängigkeit von dem Fülldruck (31) gewählt wird.

12. Verfahren nach einem der vorhergehenden Ansprüche, wobei eine Membranpumpe (16) zur Förderung der schüttfähigen Güter (18) eingesetzt wird und/oder wobei das Schüttgut (18) eine geringe Dichte und beim Füllen im Füllabschnitt (40) einen hohen Luftanteil aufweist.

13. Vorrichtung (1) zum Befüllen von Gebinden (4), insbesondere zum Füllen von Säcken (4) mit schüttfähigen Gütern (18), bei welchem mit einem Füllorgan (3) ein zu befüllendes Gebinde (4) mittels eines Füllprozesses befüllt wird, wobei der Füllprozess wenigstens einen Füllabschnitt (40), einen Beruhigungsabschnitt (41) zum Druckabbau und einen Abnahmeabschnitt (42) umfasst, wobei eine Presseinrichtung (5) vorgesehen ist, mit welcher das für das Gebinde (4) zur Verfügung stehende Volumen (20) veränderbar ist, und wobei eine Steuereinrichtung (14) vorgesehen ist, die geeignet und strukturiert ist, den Füllprozess **dadurch** zu verkürzen, dass die Steuereinrichtung (14) die Presseinrichtung (5) derart steuert, dass mittels der Presseinrichtung (5) das zur Verfügung stehende Volumen (2) des Gebindes (4) während eines wesentlichen Teiles des Füllprozesses verringert und am Endes des Füllabschnitts (40) stark vergrößert wird, um während des Füllabschrritts (40) den im Gebinde (4) herrschenden Druck hoch zu halten und um den Beruhigungsabschnitt (41) nach dem Füllabschnitt (40) zu verkürzen.

14. Vorrichtung nach dem vorhergehenden Anspruch, wobei wenigstens ein Drucksensor (10) vorgesehen ist, mit dem ein Kennwert für einen im Gebinde (4) herrschenden Druck bestimmbar ist und wobei eine Vergleichseinrichtung (14) vorgesehen ist, welche den herrschenden Druck (31) mit einem vorgegeben Druck (p1) vergleicht und welche ein Abnahmesignal auslöst, wenn der herrschende Druck (36) kleiner als der vorgegebene Druck (p1) ist.

15. Vorrichtung nach einem der beiden vorhergehenden Ansprüche, wobei wenigstens eine Membranpumpe (16) zum Transport des Schüttguts (18) vorgesehen ist.

## Claims

1. A method for filling flexible packages (4), in particular for filling bags (4), with loose materials (18), wherein by means of a filling element (3) a package to be filled (4) is filled by way of a filling process, which filling process comprises at least a filling stage (40), a settling stage (41) and a discharge stage (42), wherein during the filling stage (40) at least one loose material (18) is filled into the package (4) and wherein during the settling stage (41) at least one settling phase (37) is provided for pressure decrease, and wherein during the discharge stage (42) the package is discharged from the filling element (3),
**characterized in**
**that** the filling process is shortened in that during a considerable portion of the filling process the available volume (2) of the package (4) is reduced so as to be smaller than the possible volume of the package (4) to thus maintain a high pressure inside the package (4), while at the end of the filling process the available volume (2) of the package is expanded (4) to rapidly reduce the pressure prevailing in the package (4).

2. The method according to claim 1, wherein the volume (2) is maintained substantially constant during the filling stage (40).

3. The method according to any of the preceding claims wherein during the filling stage (40) a specified pressure (p2) is rapidly built up in the package and subsequently roughly maintained.

4. The method according to any of the preceding claims wherein the volume (2) in the settling stage (41) is expanded following a settling phase (37) wherein the volume (2) is preferably greatly expanded in one step in the settling stage (41).

5. The method according to any of the preceding claims wherein a parameter for the weight of the package (4) is captured during the filling stage (40) and as the target weight (m1) of the package (4) is attained, feeding of the material (18) is cut off.

6. The method according to any of the preceding claims wherein the available volume (2) is expanded up to 30%, in particular between 5% and 15%.

7. The method according to any of the preceding claims wherein the available volume (2) is influenced by means of lateral squeezing jaws (5a, 5b) which act in particular on the longitudinal sides of the package (4) and which are displaced outwardly for expanding the available volume (2).

8. The method according to any of the preceding claims wherein the squeezing jaws (5a, 5b) are pressure-controlled.

9. The method according to any of the preceding claims wherein the contact pressure of the squeezing jaws (5a, 5b) is first increased in the settling phase (41) after the filling stage is terminated (40) before the available volume is expanded by means of decreasing the contact pressure of the squeezing jaws (5a, 5b).

10. The method according to any of the preceding claims wherein a pressure sensor (10) captures a parameter for the filling pressure (31) in the package (4) and the filling process is controlled in dependence on the filling pressure (31).

11. The method according to any of the preceding claims wherein the volume (2) is varied at least during a time period (40, 41) in dependence on the filling pressure (31) and/or wherein the discharge time (t3) is selected in dependence on the filling pressure (31).

12. The method according to any of the preceding claims wherein a diaphragm pump (16) is employed for conveying the loose materials (18) and/or wherein the loose materials (18) have a low density and in the filling stage (40) during filling, a high air content.

13. An apparatus (1) for filling packages (4), in particular for filling bags (4) with loose materials (18) wherein a package to be filled (4) is filled by way of a filling process by means of a filling element (3) wherein the filling process comprises at least a filling stage (40), a settling stage (41) for pressure decrease and a discharge stage (42), wherein a squeezing device (5) is provided by means of which the volume (20) available for the package (4) can be varied, and wherein a control device (14) is provided which is suitable and structured to shorten the filling process in that the control device (14) controls the squeezing device (5) such that by means of the squeezing device (5) the available volume (2) of the package (4) is reduced during a considerable portion of the filling process and greatly expanded at the end of the filling stage (40) to maintain a high pressure in the package (4) during the filling stage (40) and to shorten the settling stage (41) following the filling stage (40).

14. The apparatus according to the preceding claim wherein at least one pressure sensor (10) is provided by means of which a parameter for a pressure prevailing in the package (4) can be determined and wherein a comparator device (14) is provided which compares the prevailing pressure (31) against a specified pressure (p1) and which triggers a discharge signal when the prevailing pressure (36) is beneath the specified pressure (p1).

15. The apparatus according to any of the two preceding claims wherein at least one diaphragm pump (16) is provided for conveying the loose materials (18).

## Revendications

1. Procédé pour remplir des récipients souples (4), en particulier pour remplir des sacs (4), de produits en vrac (18), dans lequel un récipient à remplir (4) est rempli à l'aide d'un organe de remplissage (3) au moyen d'un processus de remplissage, ledit processus de remplissage comprenant au moins une période de remplissage (40), une période de détente (41) et une période d'enlèvement (42), durant ladite période de remplissage (40) étant versé au moins un produit en vrac (18) dans ledit récipient (4) et dans ladite période de détente (41) étant prévue au moins une phase de détente (37) destinée à réduire la pression et, dans ladite période d'enlèvement (42), ledit récipient étant enlevé dudit organe de remplissage (3), **caractérisé par le fait que** ledit processus de remplissage est réduit **par le fait que** le volume disponible (2) du récipient (4) est diminué durant une partie essentielle du processus de remplissage de sorte qu'il est plus petit que le volume possible du récipient (4), afin de maintenir élevée la pression régnant dans le récipient (4), tandis que, à la fin du processus de remplissage, le volume disponible (2) du récipient (4) est augmenté afin de réduire rapidement la pression régnant dans ledit récipient (4).

2. Procédé selon la revendication 1, dans lequel le volume (2) est maintenu pour l'essentiel constant durant la période de remplissage (40).

3. Procédé selon l'une quelconque des revendications précédentes, dans lequel, durant ladite période de remplissage (40), une pression donnée (p2) est établie rapidement dans ledit récipient et est ensuite à peu près maintenue.

4. Procédé selon l'une quelconque des revendications précédentes, dans lequel le volume (2) est augmenté dans la période de détente (41) après une phase de détente (37), de préférence le volume (2) étant fortement augmenté en une seule étape dans la période de détente (41).

5. Procédé selon l'une quelconque des revendications précédentes, dans lequel une valeur caractéristique du poids du récipient (4) est saisie durant la période de remplissage (40) et l'admission du produit en vrac (18) est arrêtée lorsque le poids prévu (m1) du récipient (4) est atteint.

6. Procédé selon l'une quelconque des revendications précédentes, dans lequel ledit volume disponible (2) est augmenté d'une valeur allant jusqu'à 30 %, en particulier comprise entre environ 5 % et 15 %.

7. Procédé selon l'une quelconque des revendications précédentes, dans lequel ledit volume disponible (2) est influencé par des mâchoires de pression (5a, 5b) latérales qui agissent en particulier sur les grands côtés du récipient (4) et qui sont déplacées vers l'extérieur pour agrandir le volume disponible (2).

8. Procédé selon l'une quelconque des revendications précédentes, dans lequel lesdites mâchoires de pression (5a, 5b) sont commandées en pression.

9. Procédé selon l'une quelconque des revendications précédentes, dans lequel la pression d'appui des mâchoires de pression (5a, 5b) est d'abord augmentée dans la période de détente (41) après la fin de la période de remplissage (40), avant que le volume disponible soit agrandi en réduisant la pression d'appui des mâchoires de pression (5a, 5b).

10. Procédé selon l'une quelconque des revendications précédentes, dans lequel une valeur caractéristique de la pression de remplissage (31) dans ledit récipient (4) est détectée à l'aide d'un capteur de pression (10) et ledit processus de remplissage est commandé en fonction de la pression de remplissage (31).

11. Procédé selon l'une quelconque des revendications précédentes, dans lequel le volume (2) est varié au moins dans un intervalle de temps (40, 41) en fonction de la pression de remplissage (31) et/ou dans lequel le moment de l'enlèvement (t3) est choisi en fonction de la pression de remplissage (31).

12. Procédé selon l'une quelconque des revendications précédentes, dans lequel on utilise une pompe à membrane (16) pour transporter les produits en vrac (18) et/ou dans lequel le produit en vrac (18) présente une faible densité et, lors du remplissage dans la période de remplissage (40), une teneur élevée en air.

13. Dispositif (1) pour remplir des récipients (4), en particulier pour remplir des sacs (4), de produits en vrac (18), dans lequel un récipient à remplir (4) est rempli à l'aide d'un organe de remplissage (3) au moyen d'un processus de remplissage, ledit processus de remplissage comprenant au moins une période de remplissage (40), une période de détente (41) destinée à réduire la pression ainsi qu'une période d'enlèvement (42), un dispositif de pression (5) étant prévu qui permet de modifier le volume (20) disponible pour ledit récipient (4), et un dispositif de commande (14) étant prévu qui est apte à et structuré de manière à réduire le processus de remplissage par le fait que ledit dispositif de commande (14) commande le dispositif de pression (5) de telle façon que, au moyen du dispositif de pression (5), le volume disponible (2) du récipient (4) est diminué durant une partie essentielle du processus de remplissage et est fortement augmenté à la fin de la période de remplissage (40) pour que, durant la période remplissage (40), la pression régnant dans le récipient (4) soit maintenue élevée et pour réduire la période de détente (41) après la période de remplissage (40).

14. Dispositif selon la revendication précédente, dans lequel au moins un capteur de pression (10) est prévu au moyen duquel peut être déterminée une valeur caractéristique d'une pression régnant dans le récipient (4), et dans lequel un dispositif de comparaison (14) est prévu qui compare la pression régnante (31) à une pression donnée (p1) et qui déclenche un signal d'enlèvement lorsque la pression régnante (36) est inférieure à la pression donnée (p1).

15. Dispositif selon l'une des deux revendications précédentes, dans lequel est prévue au moins une pompe à membrane (16) pour transporter le produit en vrac (18).
